# EUROPÄISCHE PATENTSCHRIFT

(11) **EP 2 152 422 B1**
(45) Veröffentlichungstag und Bekanntmachung des Hinweises auf die Patenterteilung: **07.06.2017**
(21) Anmeldenummer: 08749172.6
(22) Anmeldetag: 26.04.2008
(51) Int. Cl.: B02C 18/00, B02C 23/04, B02C 18/16

(54) **AKTENVERNICHTER**
DOCUMENT SHREDDER
DESTRUCTEUR DE DOCUMENTS

(30) Priorität: 28.04.2007 DE 102007020222
(43) Veröffentlichungstag der Anmeldung: 17.02.2010
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB
(86) Internationale Anmeldenummer: PCT/EP2008/003398
(87) Internationale Veröffentlichungsnummer: WO 2008/131943

(56) Entgegenhaltungen:
- DE-A1- 4 121 330
- DE-U1-202004 000 907
- JP-A- 2002 239 405
- US-A1- 2006 054 725
- US-A1- 2006 219 827

## Beschreibung

Die Erfindung betrifft einen Aktenvernichter mit einer Sicherheitseinrichtung, die den Eingriff mit der Hand durch den Zuführkanal für blattförmiges, z.B. Papier, oder dergleichen Material zum in Betrieb befindlichen Schneidwerk verhindert, insbesondere das Hineingreifen durch nicht in die Bedienung von Aktenvernichtern eingewiesene Personen wie z. B. Kindern oder Personen des Publikumsverkehrs.

Bekannt sind Aktenvernichter mit Sicherheitseinrichtungen, die beim Annähern einer Person, insbesondere mit deren Händen in die Nähe des Materialzuführschachtes, die Antriebseinheit des Schneidwerkes des Aktenvernichters außer Betrieb setzen. Bei diesen Sicherheitseinrichtungen werden als Schaltimpulsgeber Sensoren eingesetzt, die auf Berührung oder bereits schon auf Annäherung reagieren, wie z. B. elektronische oder optische Sensoren. Als nachteilig hat sich bei solchen Sicherheitseinrichtungen herausgestellt, dass die Sensoren beim Einführen des zu zerkleinernden Materials und Annähern an den Einführschacht oft schon zu früh reagieren und der Aktenvernichter den Betrieb ungewollt unterbricht bzw. einstellt.

Weiterhin sind Aktenvernichter aus dem Gebrauchsmuster DE 20 2004 000 907 U1 bekannt, in deren Einlaufbereich für das zu zerkleinernde Material eine Klappe angeordnet ist, die den Zuführkanal bis auf eine schmale Einlaufschneise verengt und somit die Verletzungsgefahr durch Eingreifen bis zum Schneidwerk verhindert. Durch den konischen Verlauf der durch die Klappe entstandenen Schneise kann es jedoch zum Verklemmen von dickerem Schneidgut kommen, wie z. B. bei Zufuhr von dickerer Pappe oder einer Blattanzahl die größer ist, als die in der Bedienungsanleitung zum betreffenden Aktenvernichter angegebene maximale Blattzahl, da dieses am Anfang der konisch verlaufenden Einlaufschneise problemlos eingeführt werden kann, und sich im hinteren, sich verjüngenden Bereich, verklemmt. Erhöhter Arbeitsaufwand, Verletzungen des Bedieners beim gewaltsamen Herausziehen des Verklemmten als auch bleibende Deformationen im Zuführbereich können nachteilige Folgen sein.

Deshalb ist bei bekannten Aktenvernichtern - in der Regel - der freie Durchlass im Zuführkanal, also die Kanalweite, größer als die maximale Material-Dicke, die sich durch die vorgegebene maximale Blattzahl ergibt. Dies hat zur Folge, dass bei Sorglosigkeit des Bedieners auch mehr Blätter als die vorgegebene maximale Blattzahl, sprich Material-Dicke, zugeführt wird. Zumindest bei Zufuhr von Material größer der maximalen Material-Dicke über einen längeren Zeitraum erwärmt sich der Antrieb des Schneidwerkes übermäßig, nicht selten führt dies zur Überhitzung mit den bekannten Folgen.

Deshalb sind jüngst in den Bedienungsanleitungen von Aktenvernichtern unter der Rubrik 'Sicherheitsvorschriften' überdurchschnittlich Angaben zu der maximal möglichen Blattzahl als auch zu der maximal möglichen ununterbrochenen Betriebszeit des Schneidwerkes als auch der Ruhepausen angegeben, insbesondere bei Aktenvernichtern im unteren Preissegment.

Um den Antrieb des Aktenvernichters vor Überhitzung zu schützen, ist dem Antrieb oder dessen Steuerungseinheit ein thermisch wirkendes Sicherungselement zugeordnet, welches bei Überschreiten einer Soll-Größe den Antrieb des Schneidwerkes stillsetzt.

Weiterhin besteht die Gefahr, dass sich der Bediener Verletzungen durch Quetschungen zuführt, wenn das zu zerkleinernde Gut, wie z. B. mehrere Blätter Papier oder Folien, beim Einzug eine Schlaufe bildet, und einer oder mehrere Finger des Bedieners sich in selbiger befinden und durch die Kraft des Einzugs in die konisch zulaufende Schneise gezogen werden und dort verklemmen.

Besagte Aktenvernichter werden in verschiedenen Leistungs- bzw. Anwendungskategorien angeboten. So z. B. im niedrig preisigen Home-Office-Sektor, für den Privatbereich oder für den Einsatz als Beistellgeräte für Einzelarbeitsplätze oder auch als so genannte Büro- oder Etagengeräte oder für Dienstleister (wie mobile Aktenvernichtungsunternehmen).

Der seit geraumer Zeit herrschende intensive Kostendruck bei diesen Geräten hat dazu geführt, dass insbesondere bei niedrig preisigen Geräten eine entsprechende Materialqualität zur Herstellung verwendet wurde bzw. bei der Dimensionierung der Bauteile grenzwertig konstruiert wird. Hierdurch kam es am Markt zu Verletzungen von Personen, unter anderem Kindern, die mit ihren Gliedmaßen durch den zwar engen, aber unter Druck sich weitenden Materialzuführspalt hindurch greifen konnten, somit auch an das darunter liegende Schneidwerk kamen und verletzt wurden.

Daher sind international die Sicherheitsvorschriften für Aktenvernichter stark verschärft worden, wodurch neue Lösungen erforderlich sind.

Ferner ist aus der DE 41 21 330 A1 bekannt, die eine Wand des Zufuhrschachtes beweglich auszugestalten und mit einem Abschalter für das Schneidwerk zu koppeln.

Des Weiteren ist es aus der US 2006/005 4725 A1 bekannt, überhaupt kein Tastelement im Zufuhrschacht vorzusehen, welches dessen Breite begrenzt, sondern den Zufuhrschacht selbst konisch auszubilden und in Zufuhrrichtung beweglich zu lagern, sodass bei Druck auf den beweglichen Zufuhrschacht in Zufuhrrichtung aufgrund eines zu dicken zugeführten Materials die Verlagerung des Zufuhrschachtes detektiert und das Schneidwerk stillgesetzt wird.

Ferner ist es aus der JP 200 223 9405 bekannt, ein Tastelement unmittelbar hinter dem Ende des Zufuhrschachtes anzuordnen und damit die Dicke des zugeführten Materials zu detektieren und ggf. das Schneidwerk abzuschalten.

Ferner ist es aus der US 2006/021 9827 A1, die den nächstreichenden Stand der Technik bildet, bekannt, ein bewegliches Tastelement vorzusehen, welches eine der Seitenwände des Zufuhrkanals durchdringt und in diesen hinein ragt, sodass bei Zufuhr eines zu dicken Materials oder Materialstapels dieses Tastelement ausgelenkt wird und über einen Schalter das Schneidwerk stillsetzt.

Die Durchdringung der Kanalwand durch dieses Tastelement ist in dieser Schrift nicht mehrfach nebeneinander vorgesehen.

Die Aufgabe der Erfindung besteht daher darin, einen Aktenvernichter besagter Bauart so weiter zu entwickeln, dass er den erhöhten Sicherheitsanforderungen entspricht bezüglich der Vermeidung von besagten Betriebsstörungen als auch der Verhinderung des Eingreifens in das laufende Schneidwerk, auch bei Hindurchgreifen durch den Zuführkanal, wobei zugleich die Herstellungskosten für einen Aktenvernichter verhältnismäßig gering bleiben sollen.

Die gestellte Aufgabe wird gelöst durch einen erfindungsgemäßen Aktenvernichter mit den Merkmalen des Patentanspruches 1. Die nachgeordneten Patentansprüche 2 bis 12 offenbaren vorteilhafte Ausführungsvarianten der Erfindung.

Die Erfindung geht aus von einem Aktenvernichter mit einem Gehäuse, vorzugsweise einem zweiteiligen, das aus einem Gehäuseunterteil und einem Gehäuseoberteil zusammengesetzt ist. In dem Gehäuse ist ein Schneidwerk nebst Antriebseinheit und Steuerungseinheit angeordnet. Oberhalb des Schneidwerkes befindet sich ein Zuführkanal für im Wesentlichen blattförmiges Material. Der Zuführkanal hat eine oben liegende Eintrittsöffnung, die in die Oberseite des Gehäuses eingelassen ist bzw. in eine in der Oberseite des Gehäuses vorgesehene Ausnehmung oder Vertiefung integriert ist. Der Zuführkanal endet in seiner Austrittsöffnung, die auf den Materialeinzugsspalt des Schneidwerkes ausgerichtet ist. Im Wesentlichen besteht der Zuführkanal aus zwei zueinander beabstandeten Schmalwänden sowie einer Führungswand und einer zu letzterer beabstandeten im Wesentlichen parallel liegenden Gegenwand.
Dieser Aktenvernichter ist mit der Unterkante seines Gehäuseoberteiles auf einem Gestell, vorzugsweise einem schrankartigen Gestell, aufgesetzt oder befestigt. Das Gehäuseunterteil seines Gehäuses ragt in das Gestell hinein. Der Auffangbehälter zum Sammeln des mit dem Aktenvernichter zerkleinerten Materials ist in dem Gestell positioniert.

Der Auffangbehälter kann dabei ein flexibler oder ein Behälter mit festen Wänden sein.
Der Aktenvernichter kann aber auch auf einen Auffangbehälter direkt abnehmbar aufgesetzt sein.

In neuartiger Ausbildung ist bei so einem Aktenvernichter nun vorgesehen, dass im Gehäuse mindestens ein, wenigstens eine der beiden breiten Wände des Führungskanals, also wenigstens die Führungswand oder wenigstens die Gegenwand, mehrfach partiell durchreifendes, in den Zuführkanal teilweise heineinragendes Tastelement angeordnet ist und zwar so angeordnet ist, dass selbiges bei Auslenkung aus einer Soll-Position einen Schalter betätigt, wodurch der Antrieb des Schneidwerkes umgehend unterbrochen wird.
Die Austrittsöffnung bzw. die Kanalweite im Bereich der Austrittsöffnung ist grundsätzlich jedoch so gewählt, dass ein Hindurchgreifen einer Kinderhand bzw. Finger einer Kinderhand ausgeschlossen ist. Bevorzugt ist noch vorgesehen, dass der seitliche Abstand der in den Zuführkanal hineinreichenden Abschnitte des Tastelementes zueinander jeweils kleiner ist als die Dicke eines Fingers einer "Normhand", diese Normhand wird durch nationale Normeninstitute vorgegeben.

Um jedoch zumindest eine Stillsetzung der drehenden Bewegung der schneidenden Teile des Schneidwerkes zu erzielen, wenn unter Anwendung von unüblichen Handhabungen ein Gegenstand durch die an sich enge Austrittsöffnung des Zuführkanales, unter Umständen unter bewusster Krafteinwirkung, hindurch geführt werden soll, wirkt das voranstehend beschriebene neue Tastelement zusätzlich als Sicherungseinrichtung.

Zum anderen kann dieses Tastelement dafür eingesetzt werden, dass bei Beschickung des Zuführkanals mit einer Blattzahl, die größer als die in den Geräteparametern angegebene Blattzahl ist, ebenfalls eine Abschaltung der sich drehenden Teile des Schneidwerkes erfolgt, sodass eine Überlastung des Schneidwerkes oder des Antriebes des Schneidwerkes von vornherein unterbunden wird.

Nach einer weiteren Ausführung ist zudem vorgesehen, dass die neue Sicherungseinrichtung, also das neue Tastelement und der Schalter, in einer ersten Soll-Position für das Einschalten des Antriebes vorgesehen ist und bei Erreichen bzw. Überschreiten einer zweiten Soll-Position die Abschaltung des Antriebes des Schneidwerkes bewirkt.

Nach einem weiteren Ausführungsbeispiel ist speziell vorgesehen, dass zumindest Teilbereiche des Tastelementes drehbeweglich sind. Hierdurch werden zusätzliche Reibungseffekte vermieden, was positiv auf die benötigte Antriebsleistung wirkt. Dabei kann zum einen das Tastelement selbst ein rotationssymmetrisches Bauteil sein, welches mehrere radial gerichtete Einstiche aufweist; sozusagen in Draufsicht eine kammartige Formgebung hat. Dabei ist dieses rotationssymmetrische Tastelement mit seiner Drehachse so hinter der betreffenden Kanalwand, vorzugsweise der Gegenwand, gelagert, dass ein Bereich der quasi hervorstehenden Scheiben jeweils durch einen der in der Gegenwand vorgesehenen Durchbrüche hindurch ragt, bis in den Zuführkanal hinein.

Das Tastelement kann in einer weiteren Ausführung aber auch so gestaltet sein, dass auf einer Achse mehrere Scheiben drehbar gelagert sind, die jeweils durch einen Distanzring zueinander beabstandet werden.

Nach einer weiteren Ausführung besteht das Tastelement aus einem nicht-rotationssymmetrischen Teil, bei dem jedoch an den durch die Durchbrüche hindurchgeführten, in den Zuführkanal hineinreichenden Abschnitt des Tastelements gering hervorstehende drehende Elemente vorgesehen sind.

Nach einer weiteren Ausführungsvariante ist vorgesehen, dass zwischen dem Tastelement und dem Schalter eine Übertragungseinheit oder - element zur Weiterleitung einer Ortsveränderung des Tastelementes an den Schalter angeordnet ist. Bevorzugt ist dort ein um eine Drechachse schwenkbeweglich gelagerter Hebel angeordnet. Mit dieser Zwischenschaltung eines Übertragers zwischen Tastelement und dem Schalter wird erreicht, dass bei Auslenkung des Tastelementes aus seiner Soll-Lage heraus, diese Bewegung feinfühlig auf den Schalter, mit dem der Antrieb des Schneidwerkes stillgesetzt wird, übertragen wird.
Insbesondere ist die Drehachse des Hebels, an der das Tastelement gelagert ist, bezüglich seinem Kontakt mit dem Schalter so angeordnet, dass die Auslenkung des Tastelementes aus einer vorgebbaren SollStellung mit einer Untersetzung auf den beweglichen Teil des Schalters übertragen wird. Diese Untersetzung liegt vorzugsweise im Bereich 1,5:1 bis 20:1.

Zudem ist in spezieller Ausführung noch vorgesehen, dass der Hebel zur Positionierung in einer Soll-Lage mit einem Kraftspeicher verbunden ist. In weiterer Ausgestaltung der Erfindung ist vorgesehen, dass die Drehachse des Hebels oberhalb des Tastelementes oder unterhalb des Tastelementes angeordnet ist.

Bevorzugt ist der Hebel als Gerade ausgeführt, kann jedoch - entsprechend den im Gehäuse vorliegenden Freiräumen - auch ein bogenförmiges Teil sein, vorzugsweise eine L-förmige Form besitzen.

Nach einer weiteren Ausgestaltung schwenkt das Übertragungselement bzw. Teile einer Übertragungseinheit, nicht um eine Achse, sondern das bewegbare Element der Übertragungseinheit wird auf einer schiefen Ebene geführt.

Nach einer weiteren Ausführungsvariante sind die drehbeweglichen Bereiche/Abschnitte des Tasters angetrieben, wobei der Antrieb der drehbeweglichen Bereiche/Abschnitte des Tasters synchron mit der Drehwegung der Schneidwalzen ist.

Mit der Übertragungseinheit bzw. dem Übertragungselement, die eine untersetzte und damit feinfühlige Weiterleitung der Ortsveränderung des Tastelementes bezüglich seiner Soll-Lage auf den Schalter ermöglicht, ist ein Bauteil bzw. eine Baugruppe für einen Aktenvernichter geschaffen, die in Aktenvernichter unterschiedlicher Leistungsklassen eingesetzt werden kann. Es wird also neben den sicherheitsrelevanten Wirkungen zusätzlich für den Fertigungsprozess von Aktenvernichtern ein positiver Effekt durch Erhöhung des Wiederholteilgrades bewirkt. Besagte Baugruppe kann also bei einem Aktenvernichter mit einem Maximal-Durchlass von 7 Blatt eingesetzt werden, aber auch bei einem Aktenvernichter, der aufgrund seiner konzipierten Antriebsleistung eine vorgesehene Schneidleistung von z.B. 17 Blatt hat.

Die Erfindung wird nachstehend anhand eines schematisch in Zeichnungen dargestellten Ausführungsbeispieles im Detail und näher erläutert. Dabei zeigen
- Fig. 1: in Perspektivansicht einen Aktenvernichter mit einem schrankartigen Unterbau,
- Fig. 2: einen Querschnitt durch den Aktenvernichter nach Fig. 1 und
- Fig. 3: eine Draufsicht auf das Tastelement der neuen Sicherungseinrichtung.

Die Figur 1 zeigt einen auf einer Stellfläche "E" stehenden Aktenvernichter 1, dessen Gestell 4 als schrankartiger Unterbau gestaltet ist. Die Vorderseite 4a des schrankartigen Gestells 4 ist zugleich die Tür 4b. Im Innenraum des schrankartigen Gestells 4 ist der Auffangbehälter zum Sammeln des zerkleinerten Materials positioniert.

Das - siehe auch in Figur 2 - aus einem Gehäuseoberteil 2a und einem Gehäuseunterteil 2b bestehende Gehäuse 2 des Aktenvernichters 1 ist mit seinem Gehäuseoberteil 2a auf das schrankartige Gestell 4 aufgesetzt; das Gehäuseunterteil 2b befindet sich innerhalb der Seitenwände des Gestells 4.
Im Gehäuse 2 ist das zwei gegenläufig drehende Schneidwalzen 9a, 9b aufweisende Schneidwerk 9 angeordnet nebst der zum Aktenvernichter 1 gehörenden - hier nicht dargestellten - wenigstens einen Antriebseinheit und einen Steuerungseinheit, mittels derer das Schneidwerk 9 in Betrieb bzw. außer Betrieb gesetzt wird.

Oberhalb des Schneidwerkes 9 ist, im Wesentlichen im Gehäuseoberteil 2a, ein Zuführkanal 5 für insbesondere blattförmiges Material angeordnet.
Dieser Zuführkanal 5 wird - siehe in Figur 3 - von zwei mit Abstand zueinander angeordneten Schmalwänden 5a, 5d sowie von einer Führungswand 5b und einer mit Abstand gegenüberliegend angeordneten Gegenwand 5c gebildet, wobei der Zuführkanal 5 selbst bevorzugt einstückig geformt und insbesondere integrierter Bestandteil des Gehäuseoberteil 2a ist.
Die Eintrittsöffnung 7 des Zuführkanals 5 durchbricht die obere Seite des Gehäuseoberteiles 2a bzw. ist in einer in der Oberseite des Gehäuseoberteils 2a vorgesehenen Gehäuseausnehmung bzw. - vertiefung integriert. Der Zuführkanal 5 endet in einer Austrittsöffnung 8, die korrespondierend zum Materialeinzugsspalt 9c des Schneidwerkes 9 angeordnet ist. Die Führungswand 5b und die gegenüberliegend beabstandet angeordnete Gegenwand 5c verlaufen zur Austrittsöffnung 8 hin konisch. In der Führungswand 5b' ist ein optischer Sensor 11 angeordnet, der bei Einführen eines zu zerschneidenden Materials in den Zuführkanal 5 ein Signal für das Einschalten des Schneidwerkes 9 gibt.
In der einen breiten Wand des Zuführkanals 5, der Gegenwand 5c, sind über die gesamte Breite des Zuführkanals 5 verteilt mehrere Durchbrüche 5e vorgesehen. Durch diese Durchbrüche 5e hindurch ragen Abschnitte 12a eines Tastelementes 12 in den Zuführkanal 5 hinein, siehe hierzu Figuren 2 und 3. Der verbleibende Abstand, der Durchlass "D", zwischen den Abschnitten 12a des Tastelementes 12 und der gegenüberliegenden Wand, hier der Führungswand 5b, ist kleiner als die geringste Kanalweite "B" des Zuführkanals 5 im Bereich seiner Austrittsöffnung 8.
Der seitliche Abstand A1 benachbarter Abschnitte 12a des Tastelementes 12 zueinander ist nicht größer als die Fingerdicke der vorn bereits angesprochenen "Normhand", Gleiches gilt für den Abstand A2 zwischen dem jeweils seitlich letzten Abschnitt 12a des Tastelementes 12 und der jeweiligen seitlichen Wand 5a bzw. 5d des Zuführkanals 5, sodass über die gesamte Länge des Zuführkanals 5 kein Bereich vorhanden ist, durch den hindurch ein Kind seinen Finger stecken könnte, ohne dass die Sicherungseinrichtung betätigt wird.

Das in der gezeigten Ausführungsvariante einstückige Tastelement 12 ist wenigstens an einem, vorzugsweise an zwei Hebeln 16 beidseits gelagert; bevorzugt drehbar 13 gelagert. Hierdurch wird erreicht, dass bei Zuführung von blattartigem Material durch den Zuführkanal 5 sich zumindest die durch die Durchbrüche 5e hindurchragenden Abschnitte 12a des Tastelementes 12 in Zuführrichtung mitdrehen, sodass beim Einführen des Materials keine zusätzlichen Reibungseffekte auftreten. Zum Anderen bewegen sich die entsprechenden Abschnitte 12a des Tastelementes 12 beim Reversieren des Schneidwerkes 9 in entgegen gesetzte Richtung und bieten auch hier keine zusätzlichen Reibungseffekte. Der Hebel 16 wird mittels einem Kraftspeicher, hier mit einer an einer Basis 19 befestigten Zugfeder 18, an einem Anschlag 6 positioniert. Hierdurch ist erreicht, dass die in den Zuführkanal 5 hineinreichenden Abschnitte 12a des Tastelementes 12 in einer vorbestimmten Soll-Lage liegen und somit den Betrag des Durchlasses "D" bestimmen. Gegenüber dem angreifenden Kraftspeicher 18 ist an dem Hebel 16 ein Schalter 15, vorzugsweise ein Mikro-Taster, so angeordnet, dass bei Auslenkung des Hebels 16 - also einer Ortsveränderung bezüglich der Soll-Lage - gemäß Richtungspfeil 14 die Stromzufuhr zum Antrieb des Schneidwerkes unterbrochen wird bzw. vom Schalter 15 ein Steuersignal an die Steuerungseinheit des Aktenvernichters zum Abschalten des Schneidwerkes gesendet wird. Grundsätzlich ist zudem vorgesehen, dass der Ansprechpunkt des Mikro-Tasters variabel einstellbar ist, wodurch dem Durchlass "D" ein Toleranzbereich zugeordnet werden kann.
Um den Betrag des Durchlasses "D" variabel zu halten, ist es andererseits - hier nicht dargestellt - möglich, die Lage des Anschlages 6 bezüglich dem Hebel 16 variabel einstellbar auszuführen.

In der Figur 2 ist der obere Teilbereich der Gegenwand 5c mit dem Bezugszeichen 5c' versehen und dieser Teilbereich weist eine andere Schraffur auf. Hiermit wird ausgesagt, dass dieser Teilbereich der Gegenwand 5c, je nach vorgesehenem Einsatzgebiet des betreffenden Aktenvernichters, sehr verschieden gestaltet sein kann. So kann der schräg vertikal verlaufende Bereich dieses Bauteiles stärker gekrümmt sein, bogenförmig oder polygonzugartig, kann aber auch eine fast senkrechte Position einnehmen. Zum anderen kann aber auch die Farbgebung gegenüber den anderen Bereichen der Gehäuseoberseite anders sein, sodass reinweg mit der Farbgebung auf den hier am Aktenvernichter vorliegenden gefahrbringenden Bereich hingewiesen ist.

### Bezugsziffernverzeichnis

- 1: Aktenvernichter
- 2: Gehäuse
- 2a: Gehäuseoberteil
- 2b: Gehäuseunterteil
- 3: Auffangbehälter
- 4: Gestell
- 4a: Vorderseite
- 4b: Tür
- 5: Zuführkanal, für blattförmiges Material
- 5a: Schmalwand, rechts
- 5b: Führungswand
- 5c: Gegenwand
- 5c': Abschnitt von Pos. 5c
- 5d: Schmalwand, links
- 5e: Durchbrüche in Pos. 5c
- 6: Anschlag
- 7: Eintrittsöffnung
- 8: Austrittsöffnung
- 9: Schneidwerk
- 9a, 9b: Schneidwalzen
- 9c: Materialeinzugsspalt an Pos. 9
- 10: Schalter
- 11: optischer Sensor
- 12: Tastelement
- 12a: Abschnitte an Pos.12
- 13: Richtungspfeil
- 14: Richtungspfeil
- 15: Schalter
- 16: Hebel
- 17: Drehachse
- 18: Kraftspeicher (Zugfeder)
- 19: Basis
- A1: Abstand zwischen benachbarten Abschnitten des Tastelementes
- A2: Abstand zwischen dem äußeren Abschnitt des Tastelementes und der Kanalwand
- B: Kanalweite
- D: Durchlass
- E: Stellfläche

## Patentansprüche

1. Aktenvernichter mit
- einem Gehäuse (2),
- einem in dem Gehäuse (2) angeordneten Schneidwerk (9) nebst Antriebseinheit und Steuerungseinheit,
- einem oberhalb des Schneidwerkes angeordneten Zuführkanal (5) für blattförmiges Material, mit
- einer von der Oberseite des Gehäuses (2) ausgehenden Eintrittsöffnung (7) und
- einer Austrittsöffnung (8), die auf einen Materialeinzugsspalt (9c) des Schneidwerkes (9) ausgerichtet ist,
- wobei der Zuführkanal (5) von zwei Schmalwänden (5a, 5d) sowie einer Führungswand (5b) und einer Gegenwand (5c) gebildet ist,
- mindestens einem beweglichen Tastelement (12) im Gehäuse (2), welches wenigstens eine der breiten Wände (5b, 5c) des Führungskanals (5) partiell durchgreift und teilweise in den Zuführkanal (5) hineinragt,
- wobei das Tastelement (12) bei Auslenkung aus einer Soll-Position einen Schalter (15) betätigt, wodurch der Antrieb des Schneidwerkes (9) unterbrochen wird,
**dadurch gekennzeichnet, dass**
das mindestens eine bewegliche Tastelement (12) die Wand mehrfach partiell durchgreift.

2. Aktenvernichter nach Anspruch 1,
**dadurch gekennzeichnet, dass**
zumindest Teilbereiche des Tastelementes (12) drehbeweglich sind.

3. Aktenvernichter nach Anspruch 1 oder 2,
**dadurch gekennzeichnet, dass**
zwischen dem Tastelement (12) und dem Schalter (15) ein Übertragungselement, bevorzugt ein um eine Drechachse (17) schwenkbeweglich gelagerter Hebel (16), angeordnet ist, zur Übertragung einer Bewegung des Tasters (12) auf den Schalter (15).

4. Aktenvernichter nach Anspruch 3,
**dadurch gekennzeichnet, dass**
die Drehachse (17) des Hebels (16) oberhalb des Tastelementes (12) angeordnet ist.

5. Aktenvernichter nach Anspruch 3,
**dadurch gekennzeichnet, dass**
die Drehachse (17) des Hebels (16) unterhalb des Tastelementes (12) angeordnet ist.

6. Aktenvernichter nach Anspruch 3, 4 oder 5
**dadurch gekennzeichnet, dass**
der Hebel (16) als Gerade ausgeführt ist.

7. Aktenvernichter nach Anspruch 3, 4 oder 5,
**dadurch gekennzeichnet, dass**
der Hebel (16) als bogenförmiges Teil ausgeführt ist.

8. Aktenvernichter nach Anspruch 3, 4 oder 5
**dadurch gekennzeichnet, dass**
der Hebel (16) eine L-förmig gestaltet ist.

9. Aktenvernichter nach Anspruch 3, 4, 5, 6, 7 oder 8,
**dadurch gekennzeichnet, dass**
der Hebel (16) zur Positionierung in einer Soll-End-Lage mit einem Kraftspeicher verbunden ist.

10. Aktenvernichter nach einem der Ansprüche 3 bis 9,
**dadurch gekennzeichnet, dass**
die drehbeweglichen Teilbereiche des Tasters (12) angetrieben sind.

11. Aktenvernichter nach Anspruch 10,
**dadurch gekennzeichnet, dass**
der Antrieb der drehbeweglichen Teilbereiche des Tasters (12) synchron mit der Drehwegung der Schneidwalzen (9a, 9b) ist.

12. Aktenvernichter nach einem der Ansprüche 3 bis 11,
**dadurch gekennzeichnet, dass**
das Übertragungselement, vorzugsweise der Hebel (16), bezüglich seinem Kontakt mit dem Schalter (15) so angeordnet ist, dass eine Änderung des Betrages des Durchlasses (D) in Bezug auf einen vorgebbaren Sollwert mit einer Untersetzung auf den beweglichen Teil des Schalters (15) übertragen wird, vorzugsweise einer Untersetzung im Bereich von 1,5:1 bis 20:1.

## Claims

1. A file shredder, comprising:
- a housing (2),
- a cutting device (9) including a drive unit and a control unit, the cutting device arranged in the housing (2),
- a feed channel (5) configured for sheet material and arranged above the cutting device, the feed channel including;
- an inlet opening (7) originating from a top side of the housing (2) and
- an outlet opening (8) that is aligned with a material pull in gap (9c) of the cutting device (9),
- wherein the feed channel (5) is formed by two narrow walls (5a, d) and a support wall (5b) and an opposite wall (5c),
- at least one movable scan element (12) arranged in the housing (2) which scan element reaches partially through at least one of the wide walls (5b, 5c) of the support channel (5) and partially protrudes into the support channel (5),
- wherein the scan element (12) actuates a switch when the scan element is displaced from a nominal position and interrupts the drive of the cutting device (9),
**characterized in that**
the at least one movable scan element (12) partially reaches through the wall plural times.

2. The file shredder according to claim 1,
**characterized in that**
at least portions of the scan element (12) are rotatable.

3. The file shredder according to claim 1 or 2,
**characterized in that**
a transmission element, advantageously a lever (16) that is pivotably supported about a rotation axis (17) is arranged between the scanning element (12) and the switch (15), wherein the transmission element transmits a motion of the scanning element (12) to the switch (15).

4. The file shredder according to claim 3,
**characterized in that**
the rotation axis (17) of the lever (16) is arranged above the scanning element (12).

5. The file shredder according to claim 3,
**characterized in that**
the rotation axis (17) of the lever (16) is arranged below the scanning element (12).

6. The file shredder according to claim 3, 4 or 5,
**characterized in that**
the lever (16) is configured straight.

7. The file shredder according to claim 3, 4 or 5, **characterized in that** the lever (16) is configured as an arcuate component.

8. The file shredder according to claim 3, 4 or 5,
**characterized in that**
the lever (16) is L-shaped.

9. The file shredder according to claim 3, 4, 5, 6, 7 or 8,
**characterized in that**
the lever (16) is connected with a force storage device which positions the lever in a nominal end position.

10. The file shredder according to one of the claims 3 through 9,
**characterized in that**
the rotatable portions of the scanning element (12) are driven.

11. The file shredder according to claim 10,
**characterized in that**
the drive of the rotatable portions of the scanning element (12) is synchronized with a rotation of cutting rollers (9a, 9b).

12. The file shredder according to one of the claims 3 through 11,
**characterized in that**
the transmission element, advantageously the lever (16), is arranged with respect to a contact with the switch (15) so that a change of a dimension of a pass through (D) relative to a predeterminal nominal value is transferred to the movable portion of the switch (15) with a step down transmission, advantageously a step down transmission in a range of 1.5 : 1 to 20 : 1.

## Revendications

1. Déchiqueteur de documents comportant
- un boîtier (2),
- une unité de coupe (9) disposée dans le boîtier (2)
avec une unité d'entraînement et une unité de commande,
- un canal d'alimentation (5) placé au-dessus du mécanisme de coupe (5) pour du matériau en feuille, avec
- une orifice d'entrée (7) partant de la partie supérieure du boîtier (2), et
- une ouverture de sortie (8), qui est alignée à une fente d'alimentation en matériau (9c) du mécanisme de coupe (9),
- le canal d'alimentation (5) étant formé par deux parois étroites (5a, 5d) ainsi qu'une paroi de guidage (5b) et une paroi opposée (5c),
- au moins un élément palpeur (12) mobile qui s'engage partiellement dans le boîtier (2) et traverse partiellement au moins l'une des parois larges (5b, 5c) du canal de guidage (5)
- l'élément palpeur (12) actionnant par déviation d'une position de consigne un commutateur (15) de sorte que l'entraînement du mécanisme de coupe (9) est interrompu,
**caractérisé en ce qu'**
au moins un élément palpeur (12) traverse partiellement plusieurs fois la paroi.

2. Déchiqueteur de documents selon la revendication 1, **caractérisé en ce que** des zones partielles de l'élément palpeur (12) sont mobiles en rotation.

3. Déchiqueteur de documents selon la revendication 1 ou 2,
**caractérisé en ce qu'**un élément de transmission, de préférence un levier monté pivotant autour d'un axe de rotation (17), de façon pivotante (16) est disposé entre le commutateur (15) et l'élément palpeur (12), pour transmettre un déplacement de l'élément palpeur (12) au commutateur (15).

4. Déchiqueteur de documents selon la revendication 3, **caractérisé en ce que** l'axe de rotation (17) du levier (16) est disposé au-dessus de l'élément de bouton-poussoir (12).

5. Déchiqueteur de documents selon la revendication 3, **caractérisé en ce que** l'axe de rotation (17) du levier (16) est disposé en dessous de l'élément de bouton-poussoir (12).

6. Déchiqueteur de documents selon la revendication 3, 4 ou 5, **caractérisé en ce que** le levier (16) est réalisé droit.

7. Déchiqueteur de documents selon la revendication 3, 4 ou 5 **caractérisé en ce que** le levier (16) est réalisé sous forme d'une partie incurvée.

8. Déchiqueteur de documents selon la revendication 3, 4 ou 5 **caractérisé en ce que** le levier (16) est réalisé sous forme de L.

9. Déchiqueteur de documents selon la revendication 3, 4, 5, 6, 7, ou 8 **caractérisé en ce que**
le levier (16) est relié à un accumulateur d'énergie pour le placement dans une position d'extrémité de consigne.

10. Déchiqueteur de documents selon l'une des revendications 3 à 9, **caractérisé en ce que**
les zones du bouton-poussoir (12) sont entraînées.

11. Déchiqueteur de documents selon la revendication 10 **caractérisé en ce que** l'entraînement des zones rotatives partielles du bouton-poussoir (12) est en synchronisme avec le mouvement rotatif des cylindres de coupe (9a, 9b).

12. Déchiqueteur de documents selon l'une des revendications 3 à 9, **caractérisé en ce que**
l'élément de transmission, de préférence le levier (16) est disposé par rapport à son contact avec le commutateur (15), de sorte qu'un changement de la quantité de passage (D) par rapport à une valeur de consigne est transmis par rapport à une réduction de la partie mobile de l'interrupteur (15), de préférence une réduction comprise entre 1,5:1 et 20:1.
